# EUROPÄISCHE PATENTSCHRIFT

(11) **EP 2 154 701 B1**
(45) Veröffentlichungstag und Bekanntmachung des Hinweises auf die Patenterteilung: **02.09.2015**
(21) Anmeldenummer: 09009423.6
(22) Anmeldetag: 21.07.2009
(51) Int. Cl.: H01H 71/08, H01H 71/02, H01H 9/02, H01H 9/28

(54) **Installationsschaltgerät mit Schutzvorrichtung**
Installation device with protective device
Commutateur d'installation doté d'un dispositif de protection

(30) Priorität: 15.08.2008 DE 102008037872; 20.02.2009 DE 102009009794
(43) Veröffentlichungstag der Anmeldung: 17.02.2010
(73) Patentinhaber: ABB AG, 68309 Mannheim (DE)
(72) Erfinder: Kraus, Ralf, 69151 Neckargemünd (DE)

(56) Entgegenhaltungen:
- DE-A1- 10 330 667
- DE-A1- 19 846 576
- DE-U1- 8 708 744

## Beschreibung

Die Erfindung betrifft ein mit einer Abdeckhaube abdeckbares Installationsschaltgerät, das ein Isolierstoffgehäuse, das mit einer Befestigungsseite an einer Wand befestigbar ist, umfasst, und das an einer Frontseite wenigstens ein Betätigungsorgan aufweist und an dessen Anschlussklemmen elektrische Anschlussleiter anschließbar sind, umfassend eine an das Installationsschaltgerät lösbar ankoppelbare Abdeckhaube, welche zur Verhinderung des unerlaubten Zugangs zu den Anschlussklemmen das Installationsschaltgerät von allen Seiten unter Freilassung der Befestigungsseite und des Betätigungsorgans abdeckt, gemäß dem Oberbegriff des Anspruchs 1.

Ein Beispiel für ein solches gattungsgemäßes Installationsschaltgerät ist beispielsweise ein Sicherungs-Hauptschalter, kurz SHU oder Hauptleitungsschutzschalter, der oft in einer Hausinstallationsanlage zwischen dem Stromübergabepunkt und dem Elektrizitätszähler installiert wird.

Insbesondere der Hauptleitungsschutzschalter wird in vielen Ländern nicht in einen verplombten Zählerschrank eingebaut, sondern direkt auf eine Wand unterhalb des Stromzählers montiert und ist somit frei zugänglich.

Es sind Abdeckvorrichtungen für die Anschlussklemmen von elektrischen Schaltgeräten bekannt geworden, beispielsweise wie in der DE 29 14 507 beschrieben, mit denen ein Berührungsschutz der Anschlussklemmen erreicht werden kann.

Solche Abdeckvorrichtungen sind jedoch von unbefugten Personen leicht zu entfernen. Dadurch besteht erstens eine Gefährdung durch offen liegende Stromleiteranschlüsse, und zweitens auch ein Zugriff auf ungezählten Strom. Greifen unbefugte Personen solsolcherart auf ungezählten Strom zu, so entsteht dem beliefernden Stromversorgungsunternehmen ein erheblicher Schaden.

Die DE 103 30 667 A1 zeigt eine Abdeckhaube für ein Schaltgerät, welche Rasthaken beziehungsweise anderweitig gestaltete Rastelemente hat, die mit Ausnehmungen an dem Gehäuse des Installationsschaltgerätes rastend zusammenwirken können. Eine solche Abdeckhaube ist kompliziert aufgebaut, und ein Installationsgerätegehäuse benötigt spezielle Modifikationen, die genannten Ausnehmungen nämlich, damit die Abdeckhaube mit ihm verrastet werden kann.

Es ist die Aufgabe der vorliegenden Erfindung, ein mit einer Abdeckhaube abdeckbares Installationsschaltgerät zu schaffen, so dass auf vereinfachte Weise eine sichere Abdeckung des Schaltgeräts bei ungehindertem Zugang zu dessen Betätigungsorgan gewährleistet und einen unbefugten Zugriff auf ungezählten Strom verhindert. Die Aufgabe wird erfindungsgemäß gelöst durch ein mit einer Abdeckhaube abdeckbares Installationsschaltgerät mit den kennzeichnenden Merkmalen des Anspruchs 1.

Die lösbare Verbindung des Koppelementes mit dem Installationsschaltgerät macht es möglich, dass kein besonderes Gehäuse des Installationsschaltgerätes geschaffen werden muss, wenn dieses mit einer Abdeckhaube abgedeckt werden soll. Es wird lediglich das Koppelelement mit dem Isolierstoffgehäuse verbunden, und nun kann die Abdeckhaube mit dem Installationsschaltgerät verbunden werden. Es kann also weiterhin das Isolierstoffgehäuse unverändert für Anwendungen mit oder ohne Abdeckhaube verwendet werden. Weiterhin ist das Rastelement zum festhalten der Abdeckhaube an dem Koppelelement angebracht und nicht an der Abdeckhaube, wodurch die Abdeckhaube einfach aufgebaut ist und universell verwendet werden kann. Es braucht keine für ein spezifisches Installationsschaltgerät passende Abdeckhaube gefertigt zu werden. Die Anpassung der Abdeckhaube an verschiedene Typen von Installationsschaltgeräten erfolgt über die lösbar verbundenen Kuppelelemente.

Das Koppelelement kann dabei in einer besonders vorteilhaften Ausführungsform ein an das Isolierstoffgehäuse des Installationsschaltgerätes ansteckbares und mit dem Isolierstoffgehäuse verrastbares Ansteckteil sein.

Dazu kann in einer besonders vorteilhaften Ausführungsform das Koppelelement ein Klemmenabdeckteil sein, dem ein Rastelement zum Festhalten der Abdeckhaube angeformt worden ist. Bei dieser Ausführungsform ist besonders vorteilhaft, dass es keiner weiteren Anpassungen des Koppelelements an das Isolierstoffgehäuse bedarf. Ein Klemmenabdeckteil ist bekanntermaßen so ausgebildet, dass es bei Bedarf im Bereich der Anschlussklemmen an das Isolierstoffgehäuse eines Installationsschaltgerätes aufgesteckt und dabei lösbar verrastet werden kann. Zum Verrasten des Koppelelementes an dem Isolierstoffgehäuse können somit dort sowieso vorhandene Konstruktionselemente benutzt werden, beispielsweise Nuten, die zur Aufnahme eines Klemmenabdeckteils vorhanden sind. Vorteilhaft daran ist also, dass serienmäßige Installationsschaltgeräte ohne zusätzliche Modifikation mit einer erfindungsgemäßen Schutzvorrichtung versehen werden können. Das Koppelelement wird an die an dem Seriengerät vorhandenen Konstruktionselemente angepasst, nicht umgekehrt.

Gemäß einer weiteren besonders vorteilhaften Ausführungsform der Erfindung umfasst das Rastelement einen an einem Zapfen angebrachten Rastkopf mit einer Rastnase umfasst. Diese verrastet mit der Abdeckhaube zur lösbaren Kopplung. Die Abdeckhaube ist einfach aufgebaut, sie benötigt keine Rastelemente.

Gemäß einer besonders vorteilhaften Ausführungsform der Erfindung ist die Plombiervorrichtung eine Öse in dem Zapfen ist, welche einen Plombierdraht oder ein Plombierschloss aufnehmen kann. Damit kann auf sehr einfache Weise ein unbefugtes Abnehmen der Abdeckhaube verhindert werden.

Gemäß einer weiteren besonders vorteilhaften Ausführung der Erfindung ist mit der Abdeckhaube eine Plombierzunge verbunden, die in mit dem Installationsschaltgerät verrastetem Zustand der Abdeckhaube nahe dem Zapfen positioniert ist und ein mit der Öse in dem Zapfen korrespondierendes Loch trägt, durch das ein die Abdeckhaube und das Installationsschaltgerät verbindender Plombierdraht geführt werden kann. Gemäß einer weiteren vorteilhaften Ausführungsform der Erfindung weist die Abdeckhaube Lüftungsschlitze auf. Diese können in einer besonders vorteilhaften Ausführungsform der Erfindung nahe den Schaltgeräte-Schmalseiten angebracht sein.

Eine erfindungsgemäß über das Koppelelement mit dem Installationsschaltgerät gekoppelte Abdeckhaube gewährleistet eine sichere Abdeckung des Schaltgerätes, indem sie das Schaltgerät von allen Seiten mit Ausnahme der Befestigungsseite umgibt. Die Befestigungsseite ist durch die Wandmontage von der Wand abgedeckt, somit ist rundum eine sichere Abdeckung des Schaltgerätes gewährleistet. Das Betätigungsorgan ist auch nach der Abdeckung noch zugänglich. Mittels der Plombiervorrichtung kann das unerlaubte Entfernen der Abdeckhaube wirksam unterbunden werden, und somit ist auch kein unerlaubter Zugriff auf ungezählten Strom mehr möglich. Denn bei einem Entfernen der Abdeckhaube würde zwangsläufig die Plombe verletzt, was bei einer regelmäßig durch die Stromversorgungsunternehmen durchgeführten Überprüfung nicht zu verbergen ist, und der Besitzer des Schaltgerätes kann zur Verantwortung gezogen werden.

Weitere vorteilhafte Ausgestaltungen und Verbesserungen der Erfindung und weitere Vorteile sind den Unteransprüchen zu entnehmen.

### Figurenbeschreibung

Figuren und Beschreibung dienen dem besseren Verständnis des Gegenstands. Gegenstände oder Teile von Gegenständen, die im Wesentlichen gleich oder ähnlich sind, können mit denselben Bezugszeichen versehen sein. Die Figuren sind lediglich eine schematische Darstellung einer Ausführungsform der Erfindung. Anhand der Zeichnungen gemäß der Figuren 1 bis 8, in denen zwei Ausführungsbeispiele der Erfindung dargestellt sind, sollen die Erfindung sowie weitere vorteilhafte Ausgestaltungen und Verbesserungen der Erfindung und weitere Vorteile näher erläutert und beschrieben werden.

Dabei zeigen:
- Fig. 1: Ein erfindungsgemäßes mit einer Abdeckhaube abdeckbares Installationsschaltgerät,
- Fig. 2: Ein mit einer Abdeckhaube abgedecktes erfindungsgemäßes Installationsschaltgerät, Ansicht von schräg oben,
- Fig. 3: Einen Ausschnitt der Ansicht der Vorderseite der Abdeckhaube,
- Fig. 4: Eine erste Ausführungsform für ein erfindungsgemäßes Kuppelelement,
- Fig. 5: In einem Ausschnitt eines Längsschnittes das Zusammenspiel des Kuppelelements nach Fig. 4 mit der Abdeckhaube,
- Fig. 6: Ein mit einer Abdeckhaube abgedecktes erfindungsgemäßes Installationsschaltgerät, Ansicht von schräg unten,
- Fig. 7: Eine zweite Ausführungsform für ein erfindungsgemäßes Kuppelelement, sowie
- Fig. 8: In einem Ausschnitt eines Längsschnittes das Zusammenspiel des Kuppelelements nach Fig. 7 mit der Abdeckhaube.

### Detaillierte Beschreibung

Fig. 1 zeigt einen Hauptleitungsschutzschalter 1 als Beispiel für ein erfindungsgemäßes Installationsschaltgerät. Die Funktion und der innere Aufbau eines Hauptleitungsschutzschalters sind im Prinzip bekannt. Das Installationsschaltgerät 1 hat ein Isolierstoffgehäuse 101. Dieses umfasst eine Befestigungsseite 102, mit der es an einer Befestigungsfläche, beispielsweise einer Wand, oder auch in einem Installationsverteilerkasten oder auf einer Tragschiene befestigt werden kann. An einer der Befestigungsseite 102 gegenüberliegenden Frontseite 104 ragt ein Betätigungsorgan 10 heraus, hier ein Schaltknebel, mit dem das Installationsschaltgerät ein- und ausgeschaltet werden kann. In der Nähe des Betätigungsorgans 10 ist an der Frontseite ein Typenschild 107 angebracht, auf dem eine fortlaufende Gerätenummerierung sichtbar angebracht ist. Die Frontseite 104 und die Befestigungsseite 102 sind durch zwei Breitseiten und durch zwei Schmalseiten 105 verbunden.

An den Schmalseiten 105 befinden sich, in der Darstellung nicht sichtbar, Zugangsöffnungen zu Anschlussklemmen im Inneren des Gerätes, durch die hindurch Anschlussleiter mit den Anschlussklemmen verbunden werden können. An der Frontseite 104 befinden sich entsprechende Zugangsöffnungen 106 zu den Klemmschrauben, durch die hindurch mit einem Werkzeug, beispielsweise einem Schraubendreher, die Klemmschrauben betätigt werden können. Ein Schraubkopf einer Klemmschraube 108 ist in der Fig. 1 schematisch dargestellt.

In der Nähe der Zugangsöffnungen 106 zu den Klemmschrauben befinden sich in der Frontseite 104 des Isolierstoffgehäuses 101 Ausnehmungen, in deren inneren Seitenwänden rechts und links Nuten 2 eingebracht sind, die in Längserstreckungsrichtung der Frontseite 104 von der Schmalseite 105 aus in Richtung auf die Gehäusemitte hin verlaufen. Diese Nuten dienen normalerweise zur Aufnahme von Klemmenabdeckteilen. Diese haben eine im Wesentlichen L-förmige Gestalt. Mit einem ersten Schenkel werden sie bei ihrer bestimmungsgemäßen Verwendung in die Nuten 2 eingesetzt und darin verrastet. Mit ihrem zweiten Schenkel decken sie die Zugangsöffnungen zu den Anschlussklemmen ab, wenn keine Anschlussleiter angeschlossen sind. Sie können auch so gestaltet sein, dass sie bei eingesetztem Anschlussleiter nur den Raum neben dem Anschlussleiter abdecken, so dass ein Berühren spannungsführender freiliegender Klemmenbereiche verhindert und damit die Bediensicherheit erhöht ist.

In der erfindungsgemäßen Ausführungsform gemäß Fig. 1 sind in den Nuten 2 je ein Kuppelelement 3 eingeschoben. Ein Kuppelelement 3 ist im Prinzip ähnlich aufgebaut wie ein Klemmenabdeckteil, wie in der Figur 4 im Detail dargestellt ist. Das Kuppelelement 3 ist im Wesentlichen L-förmig mit einem ersten Schenkel 31, der im eingebauten Zustand oben liegt und an der Frontseite 104 die Abdeckung vervollständigt, und einem zweiten Schenkel 32, der sich in Richtung der Klemmenanschlussöffnung erstreckt.

In den Hauptleitungsschutzschalter 1 wird in die bereits vorhandene Nut 2 ein Kuppelelement 3, welches auch als Plombierkappe bezeichnet werden kann, in Pfeilrichtung P eingeschoben. Das Kuppelelement 3 hat an seinem ersten Schenkel 31 zwei Bohrungen 33, 34, die den Zugang zu den Zugangsöffnungen 106 zu den Klemmschrauben auch bei aufgeschobenem Kuppelelement 3 ermöglichen. Der Bohrungsrand ist seitlich durch einen Einschnitt 35 unterbrochen, so dass an der seitlichen Kante des ersten Schenkels 31 ein federnder Arm 36 entsteht. An diesem federnden Arm 36 ist eine Nase 4 angeformt, die somit eine federnde Nase 4 ist. Also hat die Plombierkappe 3 an den Seiten je eine federnde Nase 4, die im eingebauten Zustand in eine rechts und links im Gehäuse eingebrachte Nut 2 eingreift, wodurch aufgrund der federnden Andruckkraft die Plombierkappe 3 in ihrer Position gehalten ist. An dem ersten Schenkel 31 der Plombierkappe ist nach oben senkrecht abstehend ein Rastelement 15 angeformt. Dieses hat als Basis einen Zapfen 14, der einen Rastkopf 151 mit einer Rastnase 152 trägt. In dem Rastkopf 151 ist eine quer verlaufende Durchgangsbohrung 17 eingebracht. Seitlich an einer Längsseite des Zapfens 14 ist ein Schlitz 38 in den ersten Schenkel 31 der Plombierkappe 3 eingebracht, so dass das Rastelement 15 federnd verschwenkbar in einer Freimachung 16 in dem ersten Schenkel 31 befestigt ist. Die Rastnase 152 befindet sich an einer Schmalseite des Rastkopfes 151. Die Verrastung erfolgt gewissermaßen in Längserstreckungsrichtung der Abdeckhaube.

Fig. 2 zeigt nun, wie über den Hauptleitungsschutzschalter 1 eine Abdeckhaube 7 geschoben ist. Diese besitzt an ihren beiden Schmalseiten 74, 75 Abluftschlitze 8, wobei in Fig. 2 nur die eine Schmalseite 74 sichtbar ist, durch die im Kurzschlussfall die Abluft aus dem Installationsschaltgerät 1 entweichen kann. Eine Aussparung 9 in der Frontseite 71 der Abdeckhaube 7 lässt im montierten Zustand noch einen Zugang zum Betätigungsorgan 10 und freie Sicht auf eine Schaltstellungsanzeige 11 zu. Eine weitere Aussparung 12 läßt die Sicht frei auf das Typenschild 107 mit der fortlaufenden Nummerierung auf dem Gerät, die auch nach der Montage der Gehäuseabdeckung noch zu erkennen ist.

In der Frontseite 71 der Abdeckhaube 7 befinden sich oberhalb und unterhalb der Aussparung 9 je eine weitere rechteckförmige Aussparung 13. Randseitig an jeder der Aussparungen 13 ist an der Frontseite 71 eine Plombierzunge 72 angeformt, siehe hierzu auch die Detaildarstellung in Fig. 3. Die Plombierzunge 72 ist im Wesentlichen rechteckförmig und trägt eine Durchgangsbohrung 73. Die Aussparungen 13 sind so angeordnet, dass sie bei übergestülpter Abdeckhaube 7 am Ort der Rastelemente 15 zu liegen kommen. Durch die Aussparung 13 in der Frontseite 71 der Abdeckhaube 7 taucht dann im montierten Zustand der Zapfen 14 des Rastelements 15 der Plombierkappe 3 hindurch. Im montierten Zustand schnappt nun die Rastnase 152 hinter die Oberfläche der Frontseite 71 der Abdeckhaube 7 und hält diese fest. Die Rastnase 152 schnappt dabei in Längserstreckungsrichtung der Abdeckhaube 7. Das Loch 17 in dem Rastkopf 151 der Plombierkappe 3 und die Durchgangsbohrung 73 in der Plombierzunge 72 sind jetzt axial aufeinander ausgerichtet, so dass durch beide hindurch ein Plombierdraht eingebracht werden kann, siehe hierzu auch die Detaildarstellung in Fig. 5.

In der Figur 7 ist eine alternative Ausgestaltung für das Kuppelelement 3 dargestellt, und die Fig. 8 zeigt in einer Detailansicht, wie dann auch die Abdeckhaube bezüglich der Lage und Orientierung der Aussparung 13 alternativ gestaltet werden muss. Der wesentliche Unterschied zwischen der Ausführungsform der Fig. 7 und derjenigen der oben beschriebenen Fig. 4 liegt darin, dass die Rastnase 152 des Rastelements 15 an der Breitseite des Rastkopfes 151 angebracht ist. Beim Verrasten schnappt die Rastnase 152 jetzt quer zur Längserstreckungsrichtung der Abdeckhaube 7. Damit dies funktioniert, und damit der Zapfen zum Entrasten auch wieder zurückgedrückt werden kann, muss die Aussparung 13, die den Rastkopf 151 und die Rastnase 152 aufnimmt, etwas breiter sein als in der Ausführungsform gemäß Fi. 5, so dass ein Luftspalt L zwischen dem Rastkopf 151 und der Plombierzunge 72 entstehen kann, in den hinein der Rastkopf 151 zum Entrasten dann verschwenkt wird. In Fig. 8 sieht man links die Nut 2 und rechts wie die Nase 4 in der Nut 2 aufgenommen und das Kuppelelement 3 dadurch in der Nut 2 gehalten ist.

Durch diesen Luftspalt L und die Bohrung 34 in dem Kuppelelement 3 hindurch könnte es nun möglich sein, mit einem dünnen Draht an spannungsführende Teile der Anschlussklemmen zu gelangen. Um dies zu vermeiden, besitzt das Kuppelelement 3 um die Bohrung 34 einen Kragen 17a, welcher das Einführen eines Drahtes blockiert.

Die Fig. 6 zeigt eine Ansicht auf die Unterseite eines mit einer Abdeckhaube 7 abgedeckten Installationsschaltgerätes 1. An der Befestigungsseite 102 sind Öffnungen 18 vorgesehen, durch die das Installationsschaltgerät 1 auf einem Untergrund mittels Schrauben montiert werden kann. Zwischen den Schmalseiten 105 des Installationsschaltgerätes 1 und den Schmalseiten 74 der Abdeckhaube 7 ist ein freier Raum 19. Durch diesen hindurch kann ein Anschlussleiter (nicht dargestellt) an die Anschlussklemmen geführt und dort angeschlossen werden.

Durch die verplombte Einheit aus Installationsschaltgerät 1 und Abdeckhaube 7 sind daher auf einfache Weise die Anschlussklemmen des Installationsschaltgerätes 1 abgedeckt und ein Zugriff auf ungezählten Strom verhindert.

**Bezugszeichenliste**

| | | | |
|---|---|---|---|
| 1 | Installationsschaltgerät | 71 | Frontseite |
| 101 | Isolierstoffgehäuse | 72 | Plombierzunge |
| 102 | Befestigungsseite | 73 | Loch |
| 104 | Frontseite | 8 | Abluftschlitze |
| 105 | Schmalseite | 9 | Aussparung |
| 106 | Zugangsöffnung | 10 | Betätigungsorgan |
| 107 | Typenschild | 11 | Schaltstellungsanzeige |
| 108 | Klemmschraube | 12 | Aussparung |
| 2 | Nut | 13 | Aussparung |
| 3 | Kuppelelement, Plombierkappe | 14 | Zapfen |
| 31 | erster Schenkel | 15 | Rastelement |
| 32 | zweiter Schenkel | 17 | Loch |
| 33 | Bohrung | 151 | Rastkopf |
| 34 | Bohrung | 152 | Rastnase |
| 35 | Einschnitt | 18 | Öffnung |
| 36 | federnder Arm | 19 | freier Raum |
| 38 | Schlitz | P | Pfeil |
| 4 | Nase | L | Luftspalt |
| 7 | Abdeckhaube | | |

## Patentansprüche

1. Mit einer Abdeckhaube abdeckbares Installationsschaltgerät (1), das ein Isolierstoffgehäuse (101), das mit einer Befestigungsseite (102) an einer Wand befestigbar ist, umfasst, und das an einer Frontseite (104) wenigstens ein Betätigungsorgan (10) aufweist und an dessen Anschlussklemmen elektrische Anschlussleiter anschließbar sind, umfassend eine an das Installationsschaltgerät (1) lösbar ankoppelbare Abdeckhaube (7), welche zur Verhinderung des unerlaubten Zugangs zu den Anschlussklemmen das Installationsschaltgerät von allen Seiten unter Freilassung der Befestigungsseite (102) und des Betätigungsorgans (10) abdeckt, wobei mit dem Isolierstoffgehäuse (101) des Installationsschaltgerätes (1) ein Koppelelement (3) lösbar verbunden ist, wobei das Koppelelement (3) ein Rastelement (15) zum Festhalten der Abdeckhaube (7) und eine Plombiervorrichtung (17) zur Verhinderung eines unerlaubten Entfernens der Abdeckhaube (7) besitzt, **dadurch gekennzeichnet, dass** das Rasteelement (15) einen an einem Zapfen (14) angebrachten Rastkopf (151) mit einer Rastnase (152) umfasst, wobei, im montierten Zustand die Rastnase (152) hinter die Oberfläche der Frontseite (71) der Abdeckhaube (7) schnappt und diese fest hält.

2. Mit einer Abdeckhaube abdeckbares Installationsschaltgerät nach Anspruch 1, **dadurch gekennzeichnet, dass** das Koppelelement (3) ein an das Isolierstoffgehäuse (101) des Installationsschaltgerätes (1) ansteckbares und mit dem Isolierstoffgehäuse (101) verrastbares Ansteckteil ist.

3. Mit einer Abdeckhaube (7) abdeckbares Installationsschaltgerät (1) nach Anspruch 1, **dadurch gekennzeichnet, dass** die Plombiervorrichtung (17) eine Öse in dem Rastkopf (151) umfasst, welche einen Plombierdraht oder ein Plombierschloss aufnehmen kann.

4. Mit einer Abdeckhaube (7) abdeckbares Installationsschaltgerät (1) nach Anspruch 3, **dadurch gekennzeichnet, dass** mit der Abdeckhaube (7) eine Plombierzunge (72) verbunden ist, die in mit dem Installationsschaltgerät (1) verrastetem Zustand der Abdeckhaube (7) nahe dem Zapfen (14) positioniert ist und ein mit der Öse (17) in dem Zapfen (14) korrespondierendes Loch (72) trägt, durch das ein die Abdeck haube (7) und das Installationsschaltgerät (1) verbindender Plombierdraht geführt werden kann.

5. Mit einer Abdeckhaube abdeckbares Installationsschaltgerät nach einem der vorigen Ansprüche, das mit einer Lüftungsschlitze (8) aufweisenden Abdeckhaube (7) abgedeckt ist.

6. Mit einer Abdeckhaube abdeckbares Installationsschaltgerät nach Anspruch 5, **dadurch gekennzeichnet, dass** die Lüftungsschlitze (8) in der Abdeckhaube (7) nahe den Schaltgeräte-Schmalseiten (105) angebracht sind.

## Claims

1. Installation switching device (1) which can be covered by a covering hood and which comprises an insulating-material housing (101) that can be fastened to a wall by way of a fastening side (102), and which has at least one operating element (10) on a front side (104) and to the connection terminals of which electrical connection conductors can be connected, comprising a covering hood (7) which can be coupled in a detachable manner to the installation switching device (1) and which covers the installation switching device on all sides, leaving free the fastening side (102) and the operating element (10), in order to prevent unauthorized access to the connection terminals, wherein a coupling element (3) is connected in a detachable manner to the insulating-material housing (101) of the installation switching device (1), wherein the coupling element (3) has a latching element (15) for securely holding the covering hood (7) and a lead-sealing apparatus (17) for preventing unauthorized removal of the covering hood (7), **characterized in that** the latching element (15) comprises a latching head (151) which is fitted to a pin (14) and which has a latching lug (152), wherein, in the assembled state, the latching lug (152) snaps behind the surface of the front side (71) of the covering hood (7) and firmly holds the said covering hood.

2. Installation switching device which can be covered by a covering hood according to Claim 1, **characterized in that** the coupling element (3) is a plug-connection part which can be plug-connected to the insulating-material housing (101) of the installation switching device (1) and can be latched to the insulating-material housing (101).

3. Installation switching device (1) which can be covered by a covering hood according to Claim 1, **characterized in that** the lead-sealing apparatus (17) comprises an eye in the latching head (151), which eye can receive a lead-sealing wire or a lead-sealing lock.

4. Installation switching device (1) which can be covered by a covering hood (7) according to Claim 3, **characterized in that** a lead-sealing tongue (72) is connected to the covering hood (7), is positioned close to the pin (14) in the state in which the covering hood (7) is latched to the installation switching device (1), and has a hole (72) which corresponds to the eye (17) in the pin (14) and through which a lead-sealing wire which connects the covering hood (7) and the installation switching device (1) can be routed.

5. Installation switching device which can be covered by a covering hood according to one of the preceding claims, which installation switching device is covered by a covering hood (7) which has ventilation slots (8).

6. Installation switching device which can be covered by a covering hood according to Claim 5, **characterized in that** the ventilation slots (8) in the covering hood (7) are made close to the narrow sides (105) of the switching devices.

## Revendications

1. Commutateur d'installation (1) pouvant être recouvert par une coiffe de recouvrement, qui comprend un boîtier isolant (101), qui peut être fixé à un mur par un côté de fixation (102), et qui présente au moins un organe d'actionnement (10) sur un côté avant (104) et aux bornes de raccordement duquel des conducteurs de raccordement électriques peuvent être raccordés, comprenant une coiffe de recouvrement (7) pouvant être couplée de façon amovible au commutateur d'installation (1), laquelle recouvre le commutateur d'installation sur tous les côtés tout en laissant libres le côté de fixation (102) et l'organe d'actionnement (10), afin d'empêcher un accès non autorisé aux bornes de raccordement, dans lequel un élément de couplage (3) est assemblé de façon amovible au boîtier isolant (101) du commutateur d'installation (1), dans lequel l'élément de couplage (3) comporte un élément d'encliquetage (15) pour immobiliser la coiffe de recouvrement (7) et un dispositif de plombage (17) pour empêcher un enlèvement non autorisé de la coiffe de recouvrement (7), **caractérisé en ce que** l'élément d'encliquetage (15) comprend une tête d'encliquetage (151) avec un ergot d'encliquetage (152) montée sur un tenon (14), dans lequel, à l'état monté, l'ergot d'encliquetage (152) s'accroche derrière la surface du côté avant (71) de la coiffe de recouvrement (7) et immobilise cette dernière.

2. Commutateur d'installation pouvant être recouvert par une coiffe de recouvrement selon la revendication 1, **caractérisé en ce que** l'élément de couplage (3) est une partie amovible pouvant être attachée au boîtier isolant (101) du commutateur d'installation (1) et verrouillable avec le boîtier isolant (101).

3. Commutateur d'installation (1) pouvant être recouvert par une coiffe de recouvrement (7) selon la revendication 1, **caractérisé en ce que** le dispositif de plombage (17) comprend un oeillet dans la tête d'encliquetage (151), qui peut recevoir un fil de plombage ou un verrou de plombage.

4. Commutateur d'installation (1) pouvant être recouvert par une coiffe de recouvrement (7) selon la revendication 3, **caractérisé en ce qu'**une languette de plombage (72) est reliée à la coiffe de recouvrement (7), qui est positionnée à proximité du tenon (14) dans l'état encliqueté de la coiffe de recouvrement (7) avec le commutateur d'installation (1) et comporte un trou (72) correspondant à l'oeillet (17) dans le tenon (14), à travers lequel un fil de plombage reliant la coiffe de recouvrement (7) et le commutateur d'installation (1) peut être mené.

5. Commutateur d'installation pouvant être recouvert par une coiffe de recouvrement selon l'une quelconque des revendications précédentes, qui est recouvert par une coiffe de recouvrement (7) présentant des fentes d'aération (8).

6. Commutateur d'installation pouvant être recouvert par une coiffe de recouvrement selon la revendication 5, **caractérisé en ce que** les fentes d'aération (8) sont pratiquées dans la coiffe de recouvrement (7) à proximité des côtés étroits (105) du commutateur.
